# FASCICULE DE BREVET EUROPEEN

(11) **EP 0 640 166 B1**
(45) Date de publication et mention de la délivrance du brevet: **08.01.1997**
(21) Numéro de dépôt: 93904119.0
(22) Date de dépôt: 26.01.1993
(51) Int. Cl.: E04H 9/02

(54) **BATIMENT ANTISISMIQUE**
ERDBEBENSICHERES GEBÄUDE
EARTHQUAKE-PROOF BUILDING

(30) Priorité: 17.03.1992 FR 9203149
(43) Date de publication de la demande: 01.03.1995
(73) Titulaire: THOMANN, Bernard, F-75016 Paris (FR)
(72) Inventeur: THOMANN, Bernard, F-75016 Paris (FR)
(74) Mandataire: Cabinet HERRBURGER
(86) Numéro de dépôt international: FR9300075
(87) Numéro de publication internationale: WO9319264

(56) Documents cités:
- DE-U- 8 431 729
- US-A- 3 916 578
- US-A- 4 228 788
- US-A- 4 271 641

## Description

Le bâtiment de l'invention se compose d'une structure de base horizontale circulaire obtenue par des éléments assemblés juxtaposés suivant des rayons de cette structure de base circulaire et formant ensemble une cuvette dont le centre est situé sur l'axe vertical du bâtiment, une structure verticale d'étage comprenant des piliers disposés en appui sur cette structure de base horizontale et supportant des panneaux d'étage, une structure de toit circulaire disposée en appui sur les piliers de la structure d'étage, cette structure de toit étant obtenue par des poutres et des panneaux juxtaposés suivant des rayons de cette structure de toit circulaire, des câbles sous tension étant en outre disposés d'une part dans un plan horizontal pour ceinturer la structure de base circulaire, d'autre part dans des plans verticaux, orientés radialement, pour entourer le bâtiment depuis la périphérie de la structure de base en passant par la structure de toit.

Suivant une autre caractéristique de l'invention, la structure de base horizontale circulaire comprend des éléments assemblés juxtaposés suivant des rayons de cette structure de base circulaire et formant ensemble une première cuvette et des éléments assemblés juxtaposés suivant des rayons de cette structure de base circulaire pour constituer une seconde cuvette renversée par rapport à la première et en appui par sa périphérie sur la périphérie de cette première cuvette.

Suivant une autre caractéristique de l'invention, les deux cuvettes de la structure de base sont assemblées par des emboîtements de leur périphérie.

Suivant une autre caractéristique de l'invention, les éléments juxtaposés suivant des rayons de la structure de base circulaire pour constituer au moins l'une des cuvettes sont assemblés par leur extrémité centrale à une couronne circulaire disposée coaxialement au bâtiment.

L'invention est représentée à titre d'exemple non limitatif sur les dessins ci-joints dans lesquels :
- la figure 1 est une vue en perspective schématique d'un bâtiment antisismique conforme à l'invention,
- la figure 2 est une coupe axiale de la figure 1,
- la figure 3 est une vue en perspective partiellement arrachée de l'ossature du bâtiment des figures 1 et 2,
- la figure 4 est une vue en perspective partiellement arrachée du bâtiment des figures 1 et 2,
- la figure 5 représente en vue éclatée, les principaux éléments entrant dans la construction du bâtiment des figures 1 et 2,
- les figures 6 et 7 sont des vues en coupe partielle suivant A-A et B-B de la figure 2,
- la figure 8 est une vue de dessus partielle de la figure 3,
- la figure 9 est une vue de dessus partielle de la figure 4.

Le bâtiment conforme à l'invention comprend schématiquement une structure de base horizontale circulaire 1, une structure verticale d'étage 2, formant dans l'exemple représenté un seul étage et une structure de toit circulaire 3 de forme générale convexe.

Suivant l'exemple représenté, la structure de base horizontale et circulaire se compose de deux cuvettes identiques 4 et 5 réalisées chacune à l'aide d'éléments identiques assemblés 4₁, 5₁, en forme de secteurs de cercle à bord relevé. Ces éléments sont juxtaposés suivant des rayons de cette structure de base circulaire dont le centre est situé sur l'axe vertical X-X du bâtiment.

Les deux cuvettes 4 et 5 renversées l'une par rapport à l'autre, sont en appui d'emboîtement par leur périphérie, les éléments 4₁, 5₁ comportant à cet effet, sur leur bord relevé, des demi-emboîtements identiques 4₂, 5₂ (voir figure 4).

Par ailleurs, ces éléments juxtaposés 4₁ et 5₁ sont assemblés par des emboîtements 4₃, 5₃ disposés suivant leurs plans de juxtaposition radiale (voir figure 3).

L'extrémité centrale 4₃, 5₃ des éléments juxtaposés 4₁, 5₁ des deux cuvettes renversées 4 et 5 sont assemblées, par un montage à tenon et mortaise, sur des couronnes circulaires 4₄, 5₄, elles-mêmes réalisées chacune en deux demi-couronnes (voir figure 4).

Des piliers 4₅ supportent la couronne 5₄ en prenant appui sur la couronne inférieure 4₄ (voir figure 2).

La structure de base ainsi réalisée constitue une structure étanche dont la résistance aux secousses sismiques est obtenue notamment par un câble 6 disposé sous tension et venant ceinturer horizontalement cette structure de base 1 à hauteur du plan de jointoiement périphérique des deux cuvettes 4 et 5.

Les couronnes coaxiales 4₄, 5₄ sont elles-mêmes ceinturées par un câble sous tension.

La face supérieure de la seconde cuvette renversée 5 constitue le plancher du rez-de-chaussée du bâtiment et se prolonge, à l'extérieur, par des éléments de plancher-terrasse 7 supportés par des consoles 7₁ et limités par des éléments de balustrade 8.

La structure verticale d'étage comprend des piliers 9 et 10 et des éléments 11 formant un panneau de plancher d'étage.

Les piliers 9 et 10 sont en appui par leurs extrémités inférieures en 9₁ et 10₁ (voir figure 3), au milieu d'éléments 4₁ de la première cuvette 4 et traversent la seconde cuvette 5 en 9₂, 10₂ à hauteur de demi-emboîtements formés sur les plans de jointoiement orientés radialement des éléments 5₁. Les éléments 4₁ et 5₁ des deux cuvettes 4, 5 sont donc décalés angulairement d'un angle correspondant à la moitié de l'angle au centre de chaque élément.

Ces piliers 9 et 10 sont de préférence reliés radialement l'un à l'autre par une arcade 12 située directement sous les éléments de plancher d'étage 11.

De préférence, l'angle au centre de chaque élément 4, 5 ou 11 correspond à la moitié de l'angle au centre des piliers 9, 10 orientés radialement et entre deux piliers adjacents se trouvent donc, chaque fois, deux éléments juxtaposés 5₁ et 11 ainsi qu'un élément 4₁ juxtaposé de part et d'autre avec deux moitiés de deux autres éléments 4₁.

Les éléments de plancher 11, supportés par des demi-emboîtements sur les piliers 9 et 10 ainsi que par l'arcade 12, sont réunis dans leur zone centrale par une balustrade intérieure 13, ces éléments de plancher 11 se prolongeant à l'extérieur du bâtiment pour former un balcon 11₂ délimité par une balustrade 14.

Les piliers 9 et 10 sont surmontés par des poutres de toit 15 disposées radialement et sont réunis, au centre du bâtiment, par une couronne 16 ceinturée également par un câble sous tension. Les poutres radiales 15 supportent des éléments assemblés juxtaposés radialement 17 constituant ensemble une coupole aboutissant à la couronne 16.

La périphérie de la structure de toit 3 est délimitée par une balustrade de toiture 18 en appui sur les piliers extérieurs 10 et emboîtés avec les poutres 15.

Des câbles sous tension 19 sont disposés dans des plans verticaux orientés radialement depuis la périphérie de la structure de base 1 en passant par la structure de toit 3 afin que par les effets combinés de ces câbles avec le câble 6 ceinturant horizontalement la structure de base 1, on aboutisse à une structure rigide indéformable se comportant comme si elle était monobloc alors qu'elle est obtenue à partir d'un grand nombre d'éléments en béton juxtaposés dont les dimensions sont, de préférence, déterminées pour pouvoir être transportables sur route.

Ces câbles 19 relient (voir figure 2) la périphérie de la couronne 16 à la périphérie de la structure de base 1 à hauteur de chaque ensemble radial formé par les piliers 9, 10 et les poutres 15 ; l'extrémité des câbles 19 raccordés à la périphérie de la structure de base, se dédoublent en 19₁ et 19₂ pour être accrochés à des éléments 4₁ différents de la cuvette 4 (voir figures 6 et 7).

Un câble sous tension 20 pourra également être prévu pour ceinturer horizontalement les éléments 11 formant le plancher de l'étage du bâtiment.

A l'intérieur de la couronne de toiture 16 est disposé un élément creux 20 formant le bassin d'une piscine, cette piscine étant surmontée d'un dôme 21 supporté par des piliers 22.

Des panneaux horizontaux 23 entourés par une balustrade 24 sont également juxtaposés radialement afin de constituer un plancher de dôme (voir figure 4).

Le bassin 20 de la piscine ainsi que le dôme 21 sont de préférence réalisés en deux moitiés assemblées.

La face extérieure du bâtiment antisismique conforme à l'invention est constituée par des éléments de paroi 24 (voir figures 4 et 5) disposés de part et d'autre d'ouvertures 26 constituant des portes-fenêtres des pièces d'habitation du rez-de-chaussée. Ces portes-fenêtres sont délimitées sur le bord supérieur par des linteaux 27. A hauteur du premier étage, sont prévus des blocs-fenêtres 28 reliés par des panneaux de paroi 29, lesquels sont éventuellement pourvus de panneaux capteurs solaires 30.

De tels panneaux capteurs solaires 31 pourront également être prévus au-dessus des éléments d'ossature 17 constituant ensemble la coupole du bâtiment.

Comme déjà indiqué, ce bâtiment antisismique est supporté par la structure de base 1 et plus précisément par la première cuvette à paroi étanche 4. Il est à noter que cette cuvette 4 de la structure de base 1 pourra être réalisée d'un volume fonction du poids du bâtiment qu'elle supporte, afin de constituer un bâtiment flottant dont la ligne de flottaison ne dépasse pas le bord de la cuvette 4. Le bâtiment pourra ainsi être disposé afin de flotter dans l'eau d'un bassin, ce qui permettra notamment de l'orienter en permanence par rapport au soleil.

## Revendications

1. Bâtiment antisismique, composé d'une structure de base horizontale circulaire (1) obtenue par des éléments assemblés (4₁) juxtaposés suivant des rayons de cette structure de base circulaire et formant ensemble une cuvette (4) dont le centre est situé sur l'axe vertical (X-X) du bâtiment, une structure verticale d'étage (2) comprenant des piliers (9, 10) disposés en appui sur cette structure de base horizontale (1) et supportant des panneaux d'étage (11), une structure de toit circulaire (3) disposée en appui sur les piliers (9, 10) de la structure d'étage, cette structure de toit étant obtenue par des poutres (15) et des panneaux (17) juxtaposés suivant des rayons de cette structure de toit circulaire, des câbles sous tension (6, 19) étant en outre disposés d'une part dans un plan horizontal pour ceinturer la structure de base circulaire (1), d'autre part dans des plans verticaux, orientés radialement, pour entourer le bâtiment depuis la périphérie de la structure de base en passant par la structure de toit.

2. Bâtiment conforme à la revendication 1, caractérisé en ce que la structure de base horizontale circulaire (1) comprend des éléments assemblés (4₁) juxtaposés suivant des rayons de cette structure de base circulaire et formant ensemble une première cuvette (4) et des éléments assemblés (5₁) juxtaposés suivant des rayons de cette structure de base circulaire pour constituer une seconde cuvette (5) renversée par rapport à la première et en appui par sa périphérie sur la périphérie de cette première cuvette.

3. Bâtiment conforme à la revendication 2, caractérisé en ce que les deux cuvettes (4, 5) de la structure de base sont assemblées par des emboîtements (4₂, 5₂) de leur périphérie.

4. Bâtiment conforme à l'une quelconque des revendications précédentes, caractérisé en ce que les éléments juxtaposés (4₁, 5₁) suivant des rayons de la structure de base circulaire (1) pour constituer au moins l'une des cuvettes (4, 4) sont assemblés par leur extrémité centrale (4₃, 5₃) à une couronne circulaire (4₄, 5₄) disposée coaxialement au bâtiment.

5. Bâtiment conforme à la revendication 4, caractérisé en ce que la couronne circulaire (4₄, 5₄) assemblée avec les éléments juxtaposés (4₁, 5₁) d'au moins l'une des cuvettes de la structure de base (1), est ceinturée par un câble tendu.

6. Bâtiment conforme à l'une quelconque des revendications précédentes, caractérisé en ce que les éléments assemblés juxtaposés (4₁, 5₁) des deux cuvettes (4 et 5) de la structure de base (1) sont décalés angulairement d'un angle égal à la moitié de l'angle au centre de chaque élément (4₁, 5₁).

7. Bâtiment conforme à la revendication 6, caractérisé en ce que les éléments assemblés (4₁, 5₁) des deux cuvettes (4, 5) de la structure de base (1) sont identiques et s'assemblent à leur périphérie par des demi-emboîtements.

8. Bâtiment conforme à l'une quelconque des revendications précédentes, caractérisé en ce que les piliers (9, 10) de la structure verticale (2) sont disposés radialement suivant un angle au centre double de l'angle au centre des éléments juxtaposés (4₁, 5₁) de la structure de base (1).

9. Bâtiment conforme à la revendication 2, caractérisé en ce que chaque pilier (9, 10) de la structure verticale (2) est radialement en appui au milieu d'un des éléments juxtaposés (4₁) de la première cuvette (4) de la structure de base et traversent, en la supportant, la seconde cuvette (5) renversée de cette structure de base, à hauteur des assemblages de ses éléments juxtaposés (5₁).

10. Bâtiment conforme à l'une quelconque des revendications de 2 à 9, caractérisé en ce que la seconde cuvette renversée (5) de la structure de base forme un plancher par sa face supérieure, ce plancher se prolongeant radialement vers l'extérieur de la cuvette par des éléments de plancher de terrasse (7) en appui par des consoles (7₁) sur la bordure de cette seconde cuvette renversée (5).

11. Bâtiment conforme à l'une quelconque des revendications précédentes, caractérisé en ce que la structure de toit circulaire (2) comporte des poutres (15) en appui sur les piliers (9, 10), ces poutres étant disposées suivant des rayons de cette structure de toit circulaire.

12. Bâtiment conforme à la revendication 11, caractérisé en ce que les poutres (15) de la structure de toit sont assemblées à une couronne (16) coaxiale au bâtiment.

13. Bâtiment conforme à la revendication 12, caractérisé en ce que la couronne de toit (16) est ceinturée par un câble tendu.

14. Bâtiment conforme à l'une quelconque des revendications précédentes, caractérisé en ce que les câbles tendus (19) disposés radialement dans des plans verticaux pour entourer le bâtiment depuis la structure de base en passant par la structure de toit, sont accrochés par une de leurs extrémités à la périphérie de la couronne de toit (16).

15. Bâtiment conforme à la revendication 12, caractérisé en ce qu'un bassin circulaire formant piscine est emboîté dans la couronne de toit (16) supportée par les poutres (15) de la structure de toit (3).

16. Bâtiment conforme à l'une quelconque des revendications précédentes, caractérisé en ce que la structure verticale d'étage (2) comprend des piliers (9, 10) supportant un panneau d'étage (11) se terminant par des balustrades intérieure (13) et extérieure (14) au bâtiment.

17. Bâtiment conforme à la revendication 11, caractérisé en ce que les poutres (15) de la structure de toit supportent des éléments de coupole (17) assemblés, juxtaposés radialement.

18. Bâtiment conforme à l'une quelconque des revendications précédentes, caractérisé en ce que la cuvette (4) de la structure de base (1) présente des parois étanches.

19. Bâtiment conforme à la revendication 18, caractérisé en ce que la cuvette (4) de la structure de base (1) est réalisée d'un volume fonction du poids du bâtiment qu'elle supporte afin de constituer un ensemble flottant dont la ligne de flottaison ne dépasse pas le bord de la cuvette.

## Patentansprüche

1. Erdbebensicheres Gebäude, gebildet aus einer kreisförmigen Sockelanordnung (1), die aus zusammengesetzten Elementen (4₁) besteht, die entlang der Radien dieser Sockelanordnung aneinandergefügt sind und gemeinsam eine Schale (4) bilden, deren Mittelpunkt auf einer vertikalen Achse (X-X) des Gebäudes positioniert ist, einer vertikalen Etagenanordnung (2), die Pfeiler (9,10) umfaßt, die auf einem auf der Schalenanordnung vorgesehenen Auflager angeordnet sind und Böden einer Etage (11) unterstützen, einer kreisförmigen Dachanordnung (3), die sich auf den Pfeilern (9,10) des Etagenaufbaus abstützend angeordnet ist, wobei die Dachanordnung durch Träger (15) und durch Platten (17) gebildet ist, die entlang der Radien dieser kreisförmigen Dachanordnung aneinandergefügt sind, Spannkabeln (6,19), die einen außen angeordneten ersten Teil zum Umspannen der kreisförmigen Sockelanordnung (1) in einer horizontalen Ebene, einen weiteren Teil in vertikalen, radial ausgerichteten Ebenen umfassen, um das Gebäude von der Außenseite der Sockelanordnung zu umschließen und über die Dachanordnung zu verlaufen.

2. Gebäude nach Anspruch 1, **dadurch gekennzeichnet,** daß die horizontale Sockelanordnung (1) zusammengesetzte Elemente (4₁), die entlang der Radien dieser kreisförmigen Sockelanordnung aneiandergefügt sind und gemeinsam eine erste Schale (4) bilden, sowie zusammengesetzte Elemente (5₁), die entlang der Radien dieser kreisförmigen Sockelanordnung zur Bildung einer zweiten, bezüglich der ersten auf dem Kopf stehenden Schale (5) angeordnet sind, umfaßt und sich mit ihrem Umfang auf dem Umfang dieser ersten Schale abstützt.

3. Gebäude nach Anspruch 2, **dadurch gekennzeichnet,** daß die zwei Schalen (4,5) der Sockelanordnung mit Hilfe von Paßverbindungen (4₂,5₂) an ihrem Umfang montiert sind.

4. Gebäude nach einem der vorhergehenden Ansprüche, **dadurch gekennzeichnet,** daß die entlang der Radien der kreisförmigen Sockelanordnung (1) zusammengefügten Elemente (4₁,5₁) zur Bildung wenigstens einer der Schalen (4,4) durch einen an ihrem zentralen Ende (4₃,5₃) vorgesehenen Kranz (4₄,5₄), der koaxial in dem Gebäude angeordnet ist, zusammengefügt sind.

5. Gebäude nach Anspruch 4, **dadurch gekennzeichnet,** daß der mit den aneinandergefügten Elementen (4₁,5₁) gebildete kreisförmige Kranz (4₄,5₄) wenigstens einer der Schalen der Sockelanordnung (1) von einem gespannten Kabel umschlungen ist.

6. Gebäude nach einem der vorhergehenden Ansprüche, **dadurch gekennzeichnet,** daß die aneinandergefügten, montierten Elemente (4₁,5₁) der zwei Schalen (4 und 5) der Sockelanordnung (1) winkelig um einen Winkel verschoben sind, der der Hälfte des Zentrumswinkels von jedem Element (4₁,5₁) entspricht.

7. Gebäude nach Anspruch 6, **dadurch gekennzeichnet,** daß die montierten Elemente (4₁,5₁) der beiden Schalen (4,5) der Sockelanordnung (1) identisch und an ihrem Umfang durch Halbpassungen miteinander verbunden sind.

8. Gebäude nach einem der vorhergehenden Ansprüche, **dadurch gekennzeichnet,** daß die Pfeiler (9,10) der vertikalen Anordnung (2) radial in einem Zentrumswinkel angeordnet sind, der dem doppelten Zentrumswinkel der aneinandergefügten Elemente (4₁,5₁) des Sockelaufbaus (1) entspricht.

9. Gebäude nach Anspruch 2, **dadurch gekennzeichnet,** daß jeder Pfeiler (9,10) der vertikalen Anordnung (2) radial in der Mitte eines der aneinandergefügten Elemente (4₁) der ersten Schale (4) der Sockelanordnung (1) anliegt und sich quer zur zweiten zu der Schalenanordnung umgekehrt angeordneten Schale (5), diese stützend, in Höhe der Zusammenfügung der aneinandergefügten Elemente (5₁) erstreckt.

10. Gebäude nach einem der Ansprüche 2 bis 9, **dadurch gekennzeichnet,** daß die zweite umgekehrte Schale (5) der Sockelanordnung mit ihrer Oberseite einen Fußboden bildet, wobei sich der Fußboden radial über die Außenseite der Schale, sich über einen Träger (7₁) auf dem Rand dieser zweiten umgekehrten Schale abstützend, zu Teilen des Fußbodens der Terrasse (7) ausdehnt.

11. Gebäude nach einem der vorhergehenden Ansprüche, **dadurch gekennzeichnet,** daß die kreisförmige Dachanordnung Träger (15), die sich auf den Pfeilern (9,10) abstützen, umfaßt, die entlang des Radius dieser kreisförmigen Dachaufanordnung angeordnet sind.

12. Gebäude nach Anspruch 11, **dadurch gekennzeichnet,** daß die Träger (15) der Dachanordnung mit Hilfe eines koaxial zu dem Gebäude angeordneten Kranz zusammengefügt sind.

13. Gebäude nach Anspruch 12, **dadurch gekennzeichnet,** daß der Kranz des Daches (16) von einem Spannkabel umschlungen ist.

14. Gebäude nach einem der vorhergehenden Ansprüche, **dadurch gekennzeichnet,** daß die Spannkabel (19), die radial in vertikalen Ebenen angeordnet sind und das Gebäude von der Sokkelanordnung in einer Schleife zu der Dachanordnung umschließen, mit einem ihrer Enden an dem Umfang des Kranzes des Daches (16) festgelegt sind.

15. Gebäude nach Anspruch 12, **dadurch gekennzeichnet,** daß eine kreisförmige, ein Schwimmbad bildende Schale in dem Kranz des Daches (16) eingepaßt ist, die von den Trägern (15) der Dachanordnung (3) getragen wird.

16. Gebäude nach einem der vorhergehenden Ansprüche, **dadurch gekennzeichnet,** daß die Anordnung der vertikalen Etage (2) Pfeiler (9,10) umfaßt, die eine Platte der Etage (11) tragen, die im Innern (13) in Barrieren und außen (14) am Gebäude endet.

17. Gebäude nach Anspruch 11, **dadurch gekennzeichnet,** daß die Träger (15) der Dachanordnung radial aneinandergefügte, zusammengesetzte Kuppelelemente (17) tragen.

18. Gebäude nach einem der vorangegangenen Ansprüche, **dadurch gekennzeichnet,** daß die Schale (4) der Sockelanordnung (1) eine hermetisch abgeschlossene Wandung darstellt.

19. Gebäude nach Anspruch 18, **dadurch gekennzeichnet,** daß die Schale (4) der Sockelanordnung (1) mit einem Volumen als Funktion des Gewichts des Gebäudes verwirklicht ist, um dieses zu unterstützen, damit ein schwimmender Komplex gebildet wird, dessen Wasserlinie nicht über den Rand der Schale steigt.

## Claims

1. Earthquake-proof building composed of a circular horizontal base structure (1) obtained by means of assembled elements (4₁) which are juxtaposed along radii of this circular base structure and which together form a bowl (4) of which the centre is arranged on the vertical axis (X-X) of the building, a vertical storeyed structure (2) comprising pillars (9, 10) which rest on the horizontal base structure (1) and which support storey panels (11), a circular roof structure (3) which rests on the pillars (9, 10) of the storeyed structure and which is obtained by means of beams (15) and panels (17) juxtaposed along radii of the circular roof structure, tensioned cables (6, 19) also being arranged, on the one hand, in a horizontal plane in order to encircle the circular base structure (1) and, on the other hand, in vertical planes, oriented radially, in order to surround the building from the periphery of the base structure, while passing via the roof structure.

2. Building according to Claim 1,
characterised in that the circular horizontal base structure (1) comprises assembled elements (4₁) which are juxtaposed along radii of the circular base structure and which together form a first bowl (4), and assembled elements (5₁) which are juxtaposed along radii of the circular base structure to constitute a second bowl (5) which is inverted relative to the first and which rests via its periphery on the periphery of the first bowl.

3. Building according to Claim 2,
characterised in that the two bowls (4, 5) of the base structure are assembled by means of interlocking members (4₂, 5₂) on their periphery.

4. Building according to any one of the preceding claims, characterised in that the elements (4₁, 5₁) juxtaposed along radii of the circular base structure (1) to constitute at least one of the bowls (4, 4) are assembled by their central end (4₃, 5₃) to form a circular collar (4₄, 5₄) arranged coaxially with the building.

5. Building according to Claim 4,
characterised in that the circular collar (4₄, 5₄) assembled with the juxtaposed elements (4₁, 5₁) of at least one of the bowls of the base structure (1) is encircled by a taut cable.

6. Building according to any one of the preceding claims, characterised in that the juxtaposed assembled elements (4₁, 5₁) of the two bowls (4 and 5) of the base structure (1) are offset angularly by an angle equal to half the angle at the centre of each element (4₁, 5₁).

7. Building according to Claim 6,
characterised in that the assembled elements (4₁, 5₁) of the two bowls (4, 5) of the base structure (1) are identical and are assembled at their periphery by means of interlocking half-members.

8. Building according to any one of the preceding claims, characterised in that the pillars (9, 10) of the vertical structure (2) are arranged radially in accordance with an angle at the centre which is double the angle at the centre of the juxtaposed elements (4₁, 5₁) of the base structure (1).

9. Building according to Claim 2,
characterised in that each pillar (9, 10) of the vertical structure (2) rests radially in the middle of one of the juxtaposed elements (4₁) of the first bowl (4) of the base structure and traverses, while supporting it, the second, inverted bowl (5) of the base structure, at the level of the assemblies of its juxtaposed elements (5₁).

10. Building according to any one of Claims 2 to 9, characterised in that the second, inverted bowl (5) of the base structure forms a floor at its upper face, the floor extending radially to the outside of the bowl via terrace floor elements (7) resting via supports (7₁) on the border of the second, inverted bowl (5).

11. Building according to any one of the preceding claims, characterised in that the circular roof structure (2) comprises beams (15) which rest on the pillars (9, 10) and which are arranged along radii of the circular roof structure.

12. Building according to Claim 11, characterised in that the beams (15) of the roof structure are assembled to form a collar (16) coaxial with the building.

13. Building according to Claim 12, characterised in that the roof collar (16) is encircled by a taut cable.

14. Building according to any one of the preceding claims, characterised in that the taut cables (19) arranged radially in vertical planes in order to surround the building from the base structure, while passing via the roof structure, are fastened by one of their ends to the periphery of the roof collar (16).

15. Building according to Claim 12,
characterised in that a circular basin forming a swimming pool is fitted into the roof collar (16) supported by the beams (15) of the roof structure (3).

16. Building according to any one of the preceding claims, characterised in that the vertical storeyed structure (2) comprises pillars (9, 10) which support a storey panel (11) which terminates in balustrades inside (13) and outside (14) the building.

17. Building according to Claim 11,
characterised in that the beams (15) of the roof structure support assembled dome elements (17) which are juxtaposed radially.

18. Building according to any one of the preceding claims, characterised in that the bowl (4) of the base structure (1) has sealed walls.

19. Building according to Claim 18,
characterised in that the bowl (4) of the base structure (1) is produced as a volume, as a function of the weight of the building it supports in order to form a floating assembly of which the line of flotation does not pass beyond the edge of the bowl.
